# EUROPÄISCHE PATENTSCHRIFT

(11) **EP 0 584 529 B1**
(45) Veröffentlichungstag und Bekanntmachung des Hinweises auf die Patenterteilung: **27.11.1996**
(21) Anmeldenummer: 93111642.0
(22) Anmeldetag: 21.07.1993
(51) Int. Cl.: D04B 1/24

(54) **Verfahren zur Herstellung eines formgerechten, einstückigen Flachgestricks, für ein mit Ärmeln versehenes Kleidungsstück**
Method for manufacturing a fashioned integrally flat knit article for a sleeved garment
Procédé pour la fabrication d'un article tricoté rectiligne d'une seule pièce façonnée pour un vêtement à manches

(30) Priorität: 26.08.1992 DE 4228408
(43) Veröffentlichungstag der Anmeldung: 02.03.1994
(73) Patentinhaber: H. Stoll GmbH & Co., D-72760 Reutlingen (DE)
(72) Erfinder: Essig, Horst, D-7435 Hülben (DE)
(74) Vertreter: Möbus, Rudolf, Dipl.-Ing.

(56) Entgegenhaltungen:
- DE-A- 4 027 606
- US-A- 3 407 632
- MELLIAND TEXTILBERICHTE Bd. 73, Nr. 8 , August 1992 , HEIDELBERG Seiten H642 - 644 H. SCHLOTTERER 'Flachstrickmaschinen rationalisieren die Konfektion'

## Beschreibung

Die Erfindung betrifft ein Verfahren zur Herstellung eines formgerechten, einstückigen Flachgestricks für ein mit Ärmeln versehenes Kleidungsstück auf einer zweibettigen Flachstrickmaschine mit mindestens einem Schlitten, einer Nadelbettversatzeinrichtung, einer Maschenumhängeeinrichtung und einer Mustervorrichtung, wobei die einzelnen Gestrickteile mit gesonderten Fadenführern gestrickt werden.

Es sind bereits mehrere solcher Verfahren zur Herstellung einstückiger Gestrickteile für Bekleidungsstücke bekanntgeworden. So ist aus der DE-OS 40 27 606 ein Verfahren zur Herstellung eines Kleidungsstücks mit Ärmeln bekannt, bei dem ein oder mehrere Gestrickteile, wie Ärmel und Vorderteil, mit gesonderten Fadenführern gleichzeitig gestrickt werden, d.h. alle Teile gemeinsam Maschenreihe für Maschenreihe erzeugt werden. Die Verwendung getrennter Fadenführer ermöglicht in einem weiten Umfang eine unterschiedliche Musterung der Ärmel im Vergleich zur Musterung der Körperteile. Eine vollständig beliebige und unterschiedliche Jacquard-Musterung jedes der beiden Ärmel und der Körperteile ist mit diesem Verfahren jedoch nicht möglich. Außerdem ist das genannte Verfahren auf die Herstellung von Gestricken mit gerade eingesetzten Ärmeln beschränkt.

Der vorliegenden Erfindung liegt daher die Aufgabe zugrunde, das bekannte Verfahren so weiterzubilden, daß eine unabhängige Jacquard-Musterung aller Gestrickteile sowie die Ausbildung beliebiger Ärmelformen und insbesondere Ärmelabschlüsse möglich ist.

Die gestellte Aufgabe wird mit einem Verfahren der eingangs genannten Art erfindungsgemäß dadurch gelöst, daß zunächst mehrere Gestrickteile, beispielsweise Vorderteile und die beiden Ärmel, getrennt und sequentiell in der Art gestrickt werden, daß pro Gestrickteil immer mehrere Maschenreihen nach der für dieses Teil vorgesehenen Musterung gestrickt werden, bevor zum nächsten Gestrickteil übergegangen wird, daß nach Fertigstellung der Ärmel das Vorderteil und ein Schulterbereich beliebiger Form und Musterung unter Bildung eines beliebig geformten Halsausschnittes zwischen dem Vorderteil und einem Rückenteil gestrickt werden und dabei die Abschlußreihen der Ärmel maschenweise einwärts in Richtung auf den Schulterbereich und die Körperteile umgehängt werden, bis die Ärmelabschlußränder vollständig gegen die Körperteile einwärts geschwenkt sind, und anschließend das letzte Gestrickteil, beispielsweise das Rückenteil, entsprechend der dafür vorgesehenen Musterung fertiggestrickt wird.

Mit diesem Verfahren können für jeden Gestrickteil unterschiedliche Jacquard-Musterungen vorgesehen werden. Die einzelnen Teile werden dabei über mehrere Maschenreihen so weit abgestrickt, bis eine bestimmte Mustereinheit fertiggestellt ist, bevor zum nächsten Gestrickteil übergegangen wird. Durch diese Art der sequentiellen Abarbeitung der einzelnen Gestrickteile können sämtliche möglichen Musterungen in den einzelnen Gestrickteilen erzeugt werden, ohne die Gleichmäßigkeit des Maschenbildes zu gefährden. Außerdem lassen sich mit dem erfindungsgemäßen Verfahren auch beliebige Halsausschnitte, wie Rundhalsausschnitt oder V-Ausschnitt, herstellen. Auch das Anstricken von Rollkragen oder Stehkragen ist möglich. In der Schulterpartie kann die Schulternaht mustermäßig betont oder verstärkt werden, um die Wirkung eines eingenähten Schulterbandes zu erreichen. Die Herstellung des gesamten Gestrikkes ist dabei mit einem einzigen Schlitten möglich. Zur Ausbildung eines sich über eine oder mehrere Maschenreihen erstreckenden mustermäßigen oberen Ärmelabschlusses, beispielsweise einer Paspelierung und/oder zur Ausbildung einer Armkugel o.dgl. können die Ärmel allein weitergestrickt werden, während an den Vorderteilen keine Maschenbildung erfolgt. Dadurch sind Kleidungsstücke mit beliebigen Ärmelformen herstellbar. Mit Spickeltechnik lassen sich beispielsweise Armkugeln oder auch Raglanärmel bilden. Oder es können sich über eine oder mehrere Maschenreihen erstreckende Paspelierungen als Applikationen am oberen Ärmelabschluß angestrickt werden. Während der Schlitten über den Nadelbereich für die Vorderteile fährt, ohne daß deren Maschen abgestrickt werden, kann vorteilhafterweise ein Nadelbettenversatz durchgeführt werden, wodurch sich die Strickzeit deutlich herabsetzen läßt. Zur Ausbildung eines Armlausschnittes in einem Vorderteil - beispielsweise zur Aufnahme einer Armkugel - können zunächst die Maschen des mit einer linken Maschenreihe abgeschlossenen Ärmels auf das zweite Nadelbett umgehängt, dann ein Versatz des zweiten Nadelbettes gegenüber dem ersten Nadelbett um eine Nadelteilung in Richtung auf das Vorderteil durchgeführt, die äußerste, dem Vorderteil zugewandte Masche des Ärmels auf die Nadel mit der äußersten Masche des Vorderteils umgehängt und zusammen mit dieser abgekettelt und wieder auf das zweite Nadelbett umgehängt und dieser Vorgang sooft wiederholt werden, bis das Vorderteil um die gewünschte Zahl von Maschen gemindert worden ist. Damit sind eine Minderung der Maschenzahl des Vorderteils und gleichzeitig ein Anhängen des Ärmels an das Vorderteil möglich. Zweckmäßigerweise kann das Stricken der einzelnen Gestrickteile mit Intarsienfadenführern erfolgen. Der Einsatz normaler Fadenführer ist zwar ebenfalls möglich, doch kann bei Intarsienfadenführer ein Herausfahren der Fadenführer aus dem Gestrickbereich nach Gebrauch entfallen. In die Gestrickteile können mit Intarsientechnik auch Schriftzüge, Firmenlogos, Etikette u.dgl. direkt miteingestrickt werden. Außerdem können die Gestrickteilenden mit maschenfesten Rändern versehen werden, wobei das Verfahren nach der DE-PS 39 39 584 der Anmelderin eingesetzt werden kann.

Mit dem Verfahren der Erfindung ist auch die Herstellung einer ganzen Serie von Gestricken möglich. Die Gestricke zeichnen sich dabei dadurch aus, daß sie eine gleichmäßige Qualität über alle Strickteile aufweisen, da ihre Herstel- lung aus einer Garnpartie erfolgt. Schneidabfälle treten nicht auf. Nach Entnahme aus der Strickmaschine müssen lediglich zwei Nähte, die Vorderteil und Rückenteil miteinander verbinden, durch die Achselhöhle laufen und die Ärmel auf der Unterseite schließen, geschlossen werden, um ein fertiges Bekleidungsstück zu erhalten.

Im folgenden wird das Verfahren der Erfindung anhand der beiliegenden Zeichnung näher erläutert.

Im einzelnen zeigen:
- Fig. 1: eine schematische Draufsicht auf ein nach dem Verfahren der Erfindung hergestelltes Flachgestrick;
- Fig. 2: eine schematische Draufsicht auf ein zweites, nach dem Verfahren der Erfindung hergestelltes Flachgestrick, in welche die Bildung der Maschenreihen des Gestrickes eingezeichnet ist;
- Fig. 3: eine Fadenlaufdarstellung zur Bildung des in Fig. 2 markierten Armausschnittes.

Das in Fig. 1 dargestellte, mit dem Verfahren der Erfindung hergestellte Flachgestrick für einen Pullover gliedert sich in vier Gestrickteile: ein Vorderteil 10, zwei Ärmel 11 und 12 und ein Rückenteil 13. Jedes der Teile 10 bis 13 weist eine andere Jacquard-Musterung auf. An ihren Enden sind die Teile 10 bis 13 jeweils durch einen Ripprand 14 abgeschlossen. Die Ärmel 11 und 12 sind gerade an Vorderteil 10 und Rückenteil 13 angesetzt, wobei die Ansatzstellen durch Paspelierungen 15 betont sind. Die Paspelierungen 15 entstehen durch Ausbildung eines schlauchartigen Gestrickstückes an den Abschlüssen der Ärmel 11 und 12. Im Schulterbereich zwischen Vorderteil 10 und Rückenteil 13 ist ein V-Ausschnitt 16 eingearbeitet, der von einem Stehbündchen 17 eingefaßt ist. Zur Fertigstellung des Pullovers werden Vorderteil 10 und Rückenteil 13 durch Seitennähte miteinander verbunden, die durch die Achselhöhle fortgesetzt werden und die Ärmel 11 und 12 an der Unterseite schließen.

In Fig. 2 ist ein zweites Beispiel eines Flachgestricks für einen langärmeligen Pullover dargestellt. Im Gegensatz zum Pullover in Fig. 1 weist das Flachgestrick in Fig. 2 einen runden Halsausschnitt 16' sowie Ärmel 11' und 12', die mit einem kugelförmigen Abschluß versehen sind, auf, wie in Fig. 2 durch gestrichelte Linien angedeutet ist. Mit strichpunktierten Linien ist die Position der beiden Ärmelteile 11' und 12' eingezeichnet, wie sie in der Flachstrickmaschine während ihrer gemeinsamen Herstellung mit dem Vorderteil 10' liegen. Nach Fertigstellung der beiden Ärmelteile 11' und 12' werden diese während der Fertigstellung des Vorderteils und dem Beginn des Rückenteils 13' einwärts gegen diese beiden Teile verschwenkt und an diese angehängt, bis sie die mit durchgezogenen Linien in Fig. 2 eingezeichnete Lage erreichen. Der Vorgang des Einschwenkens und Anhängens der Ärmel 11' und 12' ist in Fig. 2 durch gestrichelte Pfeillinien 18 angedeu- tet. Außerdem ist in Fig. 2 die Maschenreihenbildung der beiden Ärmel 11' und 12' sowie des Vorderteils 10' durch Pfeillinien 19 dargestellt. Nach dem gleichzeitigen Stricken des Ripprandes 14' für die Teile 11', 10' und 12' mit getrennten Fadenführern A, B und C werden zunächst mehrere Maschenreihen des Ärmels 11' fertiggestellt, bevor die gleiche Anzahl von Maschenreihen des Vorderteils 10' gefertigt werden. Anschließend werden die doppelte Zahl von Maschenreihen des Ärmels 12' gestrickt und anschließend das Vorderteil 10' bis zur gleichen Höhe weitergestrickt und dieser Vorgang entsprechend fortgesetzt. Das Stricken von mehreren Maschenreihen eines Gestrickteiles, bevor zum nächsten Gestrickteil übergegangen wird, gewährleistet eine gleichmäßige Musterung der einzelnen Teile auch dann, wenn jedes der Gestrickteile 11', 10' und 12' eine andere Musterung aufweist. Insofern sind beim erfindungsgemäßen Verfahren der Musterung der einzelnen Gestrickteile keinerlei Grenzen mehr gesetzt. Die Ärmel 11' und 12' und das Vorderteil 10' werden bis zum Erreichen der Achselhöhle gemeinsam in der durch die Pfeillinie 19 dargestellten Weise auf der Flachstrickmaschine fertiggestellt. Nach Erreichen der Achselhöhle werden die Ärmel 11' und 12' durch Ausbilden des kugelförmigen Armabschlusses fertiggestellt, während das Vorderteil 10' in dieser Zeit nicht weitergestrickt wird. Dabei kann die Strickpause, die beim Überfahren des Nadelbereiches für das Vorderteil 10' durch den Schlitten entsteht, dazu benutzt werden, einen mustergemäß erforderlichen Nadelbettenversatz durchzuführen. Auf diese Weise läßt sich die Fertigungszeit für das Flachgestrick vermindern. Nach Fertigstellung der Ärmel 11' und 12' wird das Vorderteil 10' unter gleichzeitigem Anhängen der Maschen der Ärmelabschlußränder fertiggestellt. Das Anhängen der Maschen der Ärmelabschlußränder erfolgt dabei nach dem aus der DE-OS 40 27 606 der Anmelderin bekannten Verfahren. Die notwendige Minderung der Maschenzahlen des Vorderteiles zur Aufnahme der kugelförmigen Abschlüsse der Ärmel 11' und 12' unter gleichzeitigem Anhängen der Maschen des Ärmelabschlußrandes ist in Fig. 3 anhand des Abnahmeberei- ches des Vorderteils 10' zur Aufnahme des Ärmels 12' - in Fig. 2 durch einen Kreis markiert - dargestellt. Die Figur zeigt von oben nach unten aufeinanderfolgende Schritte zur Herstellung der Maschenreihen des Übergangsbereiches zwischen Vorderteil 10' und Ärmel 12'. Die Maschenreihen sind dabei in Strichreihenpaare eingezeichnet, von denen die obere Strichreihe jeweils das hintere Nadelbett II und die vordere Strichreihe jeweils das vordere Nadelbett I symbolisiert. Die Nadelbetten I und II sind dabei durch eine im oberen Bereich strichpunktiert angedeutete Linie 20 in einen Bereich VT für die Maschen des Vorderteils und einen Bereich A für die Ärmelmaschen aufgeteilt. In der Position a sind im Bereich VT Maschen des Vorderteils 10' dargestellt, die teilweise auf dem Nadelbett I und teilweise auf dem Nadelbett II liegen. Rechts der Linie 20 sind die Maschen einer linken Abschlußreihe des Ärmels 12' auf dem Nadelbett I liegend dargestellt. In der Position b werden die Maschen des Ärmels 12' vom Nadelbett I auf das Nadelbett II umgehängt, so daß sich die in Position c dargestellte Verteilung der Maschen von Ärmel 12' und Vorderteil 10' auf die beiden Nadelbetten I und II ergibt. In Position d wird ein Versatz des Nadelbettes II um eine Nadelteilung nach links durchgeführt, so daß nun die rechte äußere Masche des Vorderteils und die linke äußere Masche des Ärmels 12' hintereinander zu liegen kommen. Daraufhin wird die linke äußere Masche des Ärmels 12' auf das Nadelbett I umgehängt, wie in Position e angedeutet ist, wodurch sich das Maschenbild nach Position f ergibt. Die linke äußerste Masche des Ärmels 12' hängt nun gemeinsam mit der rechten äußeren Masche des Vorderteils 10' auf einer Nadel. In Position g wird das Abketteln dieser Doppelmasche und das Zurückhängen der abgekettelten Masche auf das Nadelbett II durchgeführt. Es ergibt sich dann die in Position h dargestellte Verteilung der Maschen. In Position i wird wiederum ein Versatz des Nadelbetts II gegenüber dem Nadelbett I um eine Nadelteilung nach links vorgenommen. Anschließend wird wieder die linke äußere Masche des Ärmels 12' auf die jetzt äußerste rechte Masche des Vorderteils 10' auf das Nadelbett I umgehängt, wie in Position j dargestellt ist, bevor der Vorgang ab Position g wiederholt wird, bis das Vorderteil 10' um die erforderliche Anzahl von Maschen gemindert worden ist. Beim Stricken des Rückenteils 13' werden diese Maschen wieder zugenommen, bis die ursprüngliche Breite des Gestrickes wieder erreicht ist.

## Patentansprüche

1. Verfahren zur Herstellung eines formgerechten, einstückigen Flachgestricks für ein mit Ärmeln versehenes Kleidungsstück auf einer zweibettigen Flachstrickmaschine mit mindestens einem Schlitten, einer Nadelbettversatzeinrichtung, einer Maschenumhängeeinrichtung und einer Mustervorrichtung, wobei die einzelnen Gestrickteile mit gesonderten Fadenführern gestrickt werden, derart, daß zunächst mehrere Gestrickteile, beispielsweise Vorderteile (10, 10') und die beiden Ärmel (11, 12; 11', 12') getrennt und sequentiell in der Art gestrickt werden, daß pro Gestrickteil immer mehrere Maschenreihen nach der für dieses Teil vorgesehenen Musterung gestrickt werden, bevor zum nächsten Gestrickteil übergegangen wird, daß nach Fertigstellung der Ärmel (11, 12; 11', 12') das Vorderteil (10, 10') und ein Schulterbereich beliebiger Form und Musterung unter Bildung eines beliebig geformten Hals-ausschnittes (16, 16') zwischen dem Vorderteil (10, 10') und einem Rückenteil (13, 13') gestrickt werden und dabei die Abschlußreihen der Ärmel (11, 12; 11', 12') maschenweise einwärts in Richtung auf den Schulterbereich und den Vorder- und Rückenteil (10, 10'; 13, 13') umgehängt werden, bis die Ärmelabschlußränder vollständig gegen die Körperteile (10, 13; 10', 13') einwärts geschwenkt sind, und anschließend das letzte Gestrickteil, beispielsweise das Rückenteil (13), entsprechend der dafür vorgesehenen Musterung fertiggestrickt wird.

2. Verfahren nach Anspruch 1, wobei zur Ausbildung eines sich über eine oder mehrere Maschenreihen erstreckenden mustermäßigen oberen Ärmelabschlusses, beispielsweise einer Paspelierung (15), und/oder zur Ausbildung einer Armkugel o.dgl. die Ärmel (11, 12; 11', 12') allein weitergestrickt werden, während an den Vorderteilen (10, 10') keine Maschenbildung erfolgt.

3. Verfahren nach Anspruch 2, wobei ein Nadelbettenversatz durchgeführt wird, während der Schlitten über den Nadelbereich für die Vorderteile (10, 10') fährt, ohne daß deren Maschen abgestrickt werden.

4. Verfahren nach einem der Ansprüche 1 bis 3, wobei zur Ausbildung eines Armausschnittes in einem Vorderteil (10') zunächst die Maschen des mit einer linken Maschenreihe abgeschlossenen Ärmels (11', 12') auf das zweite Nadelbett (II) umgehängt, dann ein Versatz des zweiten Nadelbetts (II) gegenüber dem ersten Nadelbett (I) um eine Nadelteilung in Richtung auf das Vorderteil (10') durchgeführt, die äußerste, dem Vorderteil (10') zugewandte Masche des Ärmels (12') auf die Nadel der äußersten Masche des Vorderteils (10') umgehängt und zusammen mit dieser abgekettelt und auf das zweite Nadelbett (II) umgehängt und dieser Vorgang sooft wiederholt wird, bis das Vorderteil (10') um die gewünschte Zahl von Maschen gemindert worden ist.

5. Verfahren nach einem der Ansprüche 1 bis 4, wobei das Stricken der einzelnen Gestrickteile mit Intarsienfadenführern (A, B, C) erfolgt.

6. Verfahren nach einem der Ansprüche 1 bis 5, wobei in die Gestrickteile mit Intarsientechnik Schriftzüge, Firmenlogos, Etikette u.dgl. einstrickbar sind.

7. Verfahren nach einem der Ansprüche 1 bis 6, wobei die Gestrickteilenden mit maschenfesten Rändern (14) versehen werden.

## Claims

1. Method for manufacturing a fashioned, one-piece flat knit article for a sleeved garment on a rib flat knitting machine comprising at least one carriage, a needle bed racking mechanism, a stitch transfer mechanism and a patterning attachment, in which the individual knitted blanks are knitted with separate yarn guides in such a manner that a plurality of knitted blanks, e.g. fronts (10, 10') and the two sleeves (11, 12; 11', 12') are first knitted separately and sequentially in such a manner that a plurality of courses are always knitted for each knitted blank in accordance with the pattern provided for this part before transfer to the next knitted blank, that, following the completion of the sleeves (11, 12; 11', 12'), the front (10, 10') and a shoulder region of any desired shape and pattern are knitted, thereby forming a neckhole (16, 16') of any desired shape between the front (10, 10') and a back (13, 13') and the final courses of the sleeves (11, 12; 11', 12') are transferred inwardly stitch by stitch in the direction of the shoulder region and the front and back (10, 10'; 13, 13') until the sleeve edges are swung in completely towards the body parts (10, 13; 10', 13'), and then the last knitted blank, e.g. the back (13), is completed in accordance with the pattern provided therefor.

2. Method according to claim 1, in which, in order to form an upper sleeve edge extending in accordance with the pattern over one or more courses, e.g. piping (15) and/or in order to form a sleeve head or the like, only the sleeves (11, 12; 11', 12') are knitted further, while there is no stitch formation on the fronts (10, 10').

3. Method according to claim 2, in which needle bed racking is carried out while the carriage moves over the needle region for the fronts (10, 10') without the stitches thereof being knitted off.

4. Method according to one of claims 1 to 3, in which, in order to form a neckhole in a front (10'), the stitches of the sleeve (11', 12') ending with a wrong-side course are first transferred to the second needle bed (11), then there is racking of the second needle bed (II) relative to the first needle bed (I) by one needle spacing in the direction of the front (10'), the outermost stitch of the sleeve (12') directed towards the front (10') is transferred to the needle of the outermost stitch of the front (10'), cast off together therewith and transferred to the second needle bed (II) and this process is repeated until the front (10') has been narrowed by the desired number of stitches.

5. Method according to one of claims 1 to 4, in which the individual knitted blanks are knitted with Intarsia yarn guides (A, B, C).

6. Method according to one of claims 1 to 5, in which written characters, company logos, labels and the like can be knitted into the knitted blanks by the Intarsia technique.

7. Method according to one of claims 1 to 6, in which the ends of the knitted blanks are provided with firm edges (14).

## Revendications

1. Procédé de fabrication d'un tricot aux formes, façonné d'une seule pièce, pour une pièce d'habillement pourvue de manches, sur une machine à tricoter rectiligne à deux bancs, équipée d'au moins un chariot, d'un dispositif de déplacement de fonture à aiguilles, d'un dispositif de déport-réaccrochage de mailles et d'un dispositif à formation de motifs, les parties de tricot individuelles étant tricotées avec des guide-fils séparés, de manière que l'on tricote d'abord plusieurs parties de tricot, par exemple des parties avant (10, 10') et les deux manches (11, 12; 11', 12'), et séquentiellement, de manière que par partie de tricot on tricote toujours plusieurs rangées de mailles selon le motif prévu pour cette partie, avant de passer à la partie de tricot subséquente, de manière que, après achèvement des manches (11, 12; 11', 12') la partie avant (10, 10') et une partie épaule de forme et de motif quelconques soient tricotées avec formation d'une échancrure de cou (16, 16') de forme quelconque entre la partie avant (10, 10') et une partie dos (13, 13') et qu'alors les rangées de fermeture des manches (11, 12; 11', 12') soient réaccrochées maille par maille vers l'intérieur dans la direction de la zone d'épaules et de la partie avant et de la partie dos (10, 10'; 13, 13'), jusqu'à ce que les bords de fermeture de manches soient complètement pivotés vers l'intérieur contre les parties corps (10, 13; 10', 13'), et que, ensuite, le tricotage de la dernière partie de tricot, par exemple la partie dos (13), soit achevé, de manière correspondante au motif prévu pour elle.

2. Procédé selon la revendication 1, pour la réalisation d'une découpure de manche supérieure, selon le motif, s'étendant sur une ou plusieurs rangées de mailles, par exemple d'un passepoil/lisérage (15), et/ou pour la réalisation d'une gaine de manche ou analogue, le tricotage des manches (11, 12; 11', 12') étant continué seul, tandis qu'aucune formation de mailles n'est effectuée sur les parties avant (10, 10').

3. Procédé selon la revendication 2, dans lequel un déplacement des fontures à aiguilles est effectué, pendant que le chariot passe sur la zone d'aiguilles destinée aux parties avant (10, 10'), sans que leurs mailles soient détricotées.

4. Procédé selon l'une des revendications 1 à 3, où, pour réaliser une entournure de manche dans une partie avant (10'), on réaccroche d'abord les mailles de la manche (11', 12') terminée par une rangée de mailles gauche, sur la deuxième fonture à aiguilles (II), puis on effectue un déplacement de la deuxième fonture à aiguilles (II) par rapport à la première fonture à aiguilles (I), de la valeur d'une division d'aiguille, dans la direction de la partie avant (10'), on réaccroche la maille la plus extérieure, tournée vers la partie avant (10'), de la manche (12') sur l'aiguille de la maille la plus extérieure de la partie avant (10') et, conjointement avec celle-ci, on démaille et on réaccroche sur la deuxième fonture à aiguilles (II) et on répète ce processus jusqu'à ce que la partie avant (10') ait été diminuée du nombre souhaité de mailles.

5. Procédé selon l'une des revendications 1 à 4, dans lequel le tricotage des parties tricotées individuelles s'effectue avec des guide-fils intarsia (A, B, C).

6. Procédé selon l'une des revendications 1 à 5, dans lequel des éléments d'écriture, des logos de sociétés, une étiquette ou analogue peuvent être introduits dans les parties tricotées par tricotage, par la technique intarsia.

7. Procédé selon l'une des revendications 1 à 6, dans lequel les extrémités de partie tricotée sont pourvues de bords (14) indémaillables.
